# DEMANDE DE BREVET EUROPEEN

(11) **EP 3 839 664 A1**
(43) Date de publication de la demande: **23.06.2021**
(21) Numéro de dépôt: 19217593.3
(22) Date de dépôt: 18.12.2019
(51) Int. Cl.: G04G 21/00, G04G 21/04, G04C 10/00, G04G 19/00

(54) **MODULE POUR PIECE D HORLOGERIE**

(71) Demandeur: FOEHN Watches & Consulting OÜ, 15551 Tallinn (EE)
(72) Inventeur: MULLER, Guillaume, 68100 Mulhouse (FR); ALIX, Philippe, 83910 Pourrieres (FR); BOULET, Patrick, 13620 Carry Le Rouet (FR)
(74) Mandataire: KATZAROV S.A.

(57) **Abrégé**

L'invention concerne un module de commande pour pièce d'horlogerie destiné à commander un dispositif par connexion sans fil, le module comprenant :
- un générateur d'énergie pour générer l'énergie nécessaire à l'émission d'un signal,
- un émetteur pour émettre le signal vers ledit dispositif,
- un connecteur pour transmettre l'énergie générée depuis le générateur vers l'émetteur,
caractérisé en ce que l'émetteur est configuré pour émettre un signal permettant de commander l'exécution d'une action sur ledit dispositif et en ce que le générateur d'énergie est autonome en énergie pour permettre de générer l'énergie suffisante pour l'émission du signal.

L'invention concerne également un dispositif et un système de communication comportant ledit module. L'invention concerne enfin une méthode utilisant ledit module.

## Description

### DOMAINE TECHNIQUE DE L'INVENTION

L'invention concerne une pièce d'horlogerie un module de commande pour pièce d'horlogerie et une pièce d'horlogerie comprenant ledit module. L'invention concerne également un dispositif comprenant un récepteur destiné à recevoir un signal émis par un émetteur d'un module selon l'invention ainsi qu'une méthode mise en œuvre par un ordinateur comprenant les instructions pour permettre l'exécution d'une action sur un dispositif. L'invention concerne également un système de communication comprenant le module selon l'invention.

### ETAT DE LA TECHNIQUE

Les montres mécaniques ou électroniques comportent une source d'énergie pour alimenter en énergie les fonctions de la montre.

Dans une montre mécanique automatique, la source d'énergie est le barillet à ressort dont le désarmement fournit l'énergie nécessaire au fonctionnement de la montre. L'énergie du barillet est transmise par le train de rouages à l'organe réglant permettant ainsi par exemple l'affichage de l'heure par les aiguilles et éventuellement d'actionner une complication. Dans une montre électronique, l'alimentation en énergie est assurée par un accumulateur d'énergie de type batterie ou pile.

L'énergie disponible dans une montre est principalement destinée à assurer la fonction primaire d'une montre, à savoir afficher l'heure avec autant de précision possible.

On connait des montres comportant des modules additionnels qui apportent une fonction supplémentaire à la montre.

Par exemple, on connait des montres électroniques qui comprennent un podomètre pour afficher le nombre de pas effectués par le porteur. Il existe aussi un grand nombre de montres comportant un système de géolocalisation ou navigation pour calculer la distance parcourue par le porteur.

Le principal inconvénient de ces montres électroniques avec un grand nombre de fonctionnalités est leur autonomie. Toutes les fonctions de la montre sont alimentées par la même source d'énergie et l'augmentation du nombre de fonction diminue d'autant l'autonomie de ces montres.

Pour les montres mécaniques automatiques, on connait des montres mécaniques à plusieurs complications qui confèrent à la montre plusieurs fonctions. Pour ces montres à complications, la problématique de l'autonomie (réserve de marche) et de la quantité d'énergie nécessaire pour alimenter les fonctions de la montre existe. Une des solutions est par exemple d'implémenter plusieurs barillets dans le mouvement pour répondre aux besoins en énergie des montres à plusieurs complications. Mais cette solution est complexe à implémenter notamment à cause des contraintes d'espace disponible dans la boite d'une montre mécanique.

Dans les montres connectées mécaniques ou électroniques, les modules additionnels ont pour but de connecter la montre à un appareil ou accessoire extérieur à la montre, pour assurer par exemple une connexion entre une montre et un téléphone mobile ou smartphone. Pour ce type de montre, l'autonomie est souvent limitée car les modules permettant la connectivité de la montre nécessitent une quantité importante d'énergie.

### OBJET DE L'INVENTION

Un objet de la présente invention est donc de résoudre, ou au moins de minimiser les inconvénients des systèmes existants décrits ci-dessus.

Ces objets sont au moins partiellement atteints par la présente invention.

La présente invention concerne un module de commande pour pièce d'horlogerie destiné à commander un dispositif par connexion sans fil, le module comprenant :
- un générateur d'énergie pour générer l'énergie nécessaire à l'émission d'un signal,
- un émetteur pour émettre le signal vers ledit dispositif,
- un connecteur pour transmettre l'énergie générée depuis le générateur vers l'émetteur,
Caractérisé en ce que l'émetteur est configuré pour émettre un signal permettant de commander l'exécution d'une action sur ledit dispositif et en ce que le générateur d'énergie est autonome en énergie pour permettre de générer l'énergie suffisante pour l'émission du signal.

Le module de commande selon la présente invention est avantageusement capable de commander à distance une action sur un dispositif. Le module et le dispositif sont connectés par une connexion sans fil.

Le module comprend un émetteur qui est alimenté par un générateur d'énergie et qui est capable d'émettre un signal vers un dispositif à commander. Le dispositif à commander est extérieur à la pièce d'horlogerie lorsque le module est monté dans une pièce d'horlogerie.

Le module selon la présente invention est avantageusement modulaire, autrement dit composé de plusieurs éléments que l'on peut installer et désinstaller dans une pièce d'horlogerie ou tout autre appareil. L'installation et la désinstallation se fait indépendamment de l'appareil, par exemple indépendamment du mouvement de la pièce d'horlogerie. La construction modulaire de cette solution permet l'intégration de ce système dans des pièces d'horlogerie sans avoir à redévelopper ces mouvements. Cela permet donc de réduire les temps de développement de tout appareil dans lequel ce module est destiné à être intégré.

Avantageusement, le module selon la présente invention est autonome en énergie. Autrement dit, le module comprend un générateur d'énergie qui génère l'énergie nécessaire à l'émission du signal. Lorsque ledit module est monté dans une pièce d'horlogerie (ou dans un autre appareil), le module est autonome en énergie par rapport à la source d'énergie de la pièce d'horlogerie. L'alimentation du module ne dépend pas de la pièce d'horlogerie.

Le module selon la présente invention permet également un fonctionnement totalement autonome du mouvement d'horlogerie (ou dans un autre appareil), indépendamment de l'utilisation de la fonction d'émission du signal.

La présente invention permet de fournir une construction modulaire et flexible, qui peut s'implémenter dans différentes pièces d'horlogerie (ou dans un autre appareil).

Dans un mode de réalisation, le module est configuré pour établir une connexion unidirectionnelle vers le dispositif pour permettre une commande unidirectionnelle dudit module sur ledit dispositif. Avantageusement, dans ce mode de réalisation, le module de commande agit comme une télécommande pour commander le dispositif sans que le dispositif ne puisse agir sur le module. Ce mode de communication unidirectionnel simplifie la conception du module. Cela réduit aussi les coûts. Par ailleurs, aucun retour de type « accusé de réception » n'est nécessaire : le dispositif récepteur est parfaitement capable de déterminer si la transmission s'est bien passée ou non, et, le cas échéant, d'avertir l'utilisateur que l'information transmise a bien été prise en compte. De plus, un mode de communication unidirectionnel empêche toute action de piratage qui viserait à dégrader, voire à détruire le dispositif émetteur, et donc à sauvegarder la valeur de l'appareil ou du de l'objet dans lequel ce dispositif aura été implanté.

Selon un mode de réalisation, le signal est choisi parmi un signal ultrasons, un signal bluetooth base énergie (LBE), un signal pour réseaux à faible consommation de type LR WPAN (Low Rate Wireless Personal Area Network), un signal pour réseaux à basse consommation et longue distance de type LPWAN (low-power wide-area network).

L'un des avantages du signal à ultrason est d'éliminer toutes les perturbations du champ électromagnétique, tant pour ses effets sur l'organisme humain que pour ses effets sur les environnements technologiques dans lesquels ces perturbations électromagnétiques sont à éviter ou proscrire ou au moins limiter au maximum. On pense par exemple aux appareils électroniques ou sondes sensibles aux perturbations électromagnétiques. De plus, l'émission d'un signal à ultrason peut être codé ou encodé et selon le dispositif de codage retenu, cela permet une plus grande confidentialité des données et donc une meilleure innocuité du système en cas de tentative de piratage dudit signal.

Le mode d'émission par ondes radio (LR WPAN, LPWAN ou autres modes de types Bluetooth) permet d'obtenir une portée d'émission longue distance et est compatible avec différents récepteurs déjà existants (smartphones, autres équipements utilisant ces technologies).

Dans un mode de réalisation, le générateur est connecté à une batterie de stockage d'énergie. Cela permet d'améliorer l'autonomie du module en stockant l'énergie électrique non consommée lors de l'émission du signal. Cela permet aussi, le stockage de l'énergie générée en continu par les mouvements du porteur du dispositif dans lequel serait intégré le module de récupération de l'énergie.

Selon un mode de réalisation, le générateur d'énergie est choisi parmi un interrupteur électromagnétique à récupération d'énergie, un interrupteur piézo-électrique à récupération d'énergie. Le générateur d'énergie, que ce soit la solution de récupération d'énergie par électromagnétisme ou par énergie piézoélectrique présente l'avantage de ne pas avoir besoin d'un dispositif de charge externe, par exemple un chargeur électrique, ni de dispositif de remontage automatique externe, de type remontoir manuel ou automatique.

Dans une mode de réalisation, le connecteur comprend au moins un élément choisi parmi un circuit de commande, un processeur, un système d'encodage couplé l'émetteur pour émettre un signal encodé.

Selon un mode de réalisation, l'émetteur est choisi parmi un transducteur piézoélectrique, une puce par exemple Bluetooth ou LR WPAN ou LPWAN, ladite puce étant couplée à un circuit électronique de commande et à une antenne. L'avantage de ce mode de transmission est de garantir une portée comprise entre 10 et 100m selon le protocole retenu. De plus, les dispositifs récepteurs utilisant ces protocoles de communications sont très nombreux et immédiatement compatibles pour recevoir et traiter les signaux émis par le module selon l'invention.

Dans un mode de réalisation, l'émetteur est configuré pour émettre un signal d'une portée d'au moins 5 mètres, de préférence entre 5 et 100 mètres, de préférence entre 5 et 50 mètres, de préférence entre 5 et 10 mètres, de préférence en champ libre Avantageusement, ces distances permettent de commander par exemple un dispositif d'accès à distance, d'activer la localisation du dispositif récepteur, de pouvoir interagir avec un dispositif placé dans une autre pièce.

Selon un mode de réalisation, lequel ladite action est choisie parmi les actions suivantes : allumer et/ou éteindre ledit dispositif, exécuter une action ou fonction, ou suite de fonctions programmées dans le dispositif de réception et exécutable à réception du signal. D'autres actions sont possibles : l'activation d'une ou plusieurs fonctions, ou de suites d'opérations, selon les modes prédéterminés et implémentés au sein du dispositif récepteur chargé de recevoir et d'interpréter le signal émis par le dispositif. Le module peut également permettre des contrôles d'accès, ou de géolocalisation (liste non exhaustive).

Dans un mode de réalisation le module est dimensionné pour être monté dans une boite de montre, de préférence une montre bracelet.

Alternativement, le module peut être monté dans un dispositif portable de petite taille, ou tout autre dispositif statique destiné à émettre un signal vers un autre dispositif selon les modes de communication décrits dans ce document.

Dans un mode de réalisation, le générateur d'énergie est un bouton poussoir (également appelé interrupteur ou poussoir) électromagnétique à récupération d'énergie et l'émetteur est capable d'émettre un signal Bluetooth.

Dans un mode de réalisation, le générateur d'énergie est un bouton poussoir électromagnétique à récupération d'énergie et l'émetteur est capable d'émettre un signal ultrason.

Dans un mode de réalisation, le générateur est un bouton poussoir piezo électrique à récupération d'énergie et l'émetteur est capable d'émettre un signal Bluetooth.

Dans un mode de réalisation, le générateur est un bouton poussoir piezo électrique à récupération d'énergie et l'émetteur est capable d'émettre un signal ultrason.

L'invention concerne également un dispositif, par exemple un téléphone mobile ou smartphone ou dispositif domotique, comprenant un récepteur destiné à recevoir un signal émis par un émetteur d'un module selon l'invention, le dispositif comprend un récepteur pour recevoir le signal, des moyens de traitement du signal pour traiter le signal et des moyens pour exécuter l'action sur ledit dispositif.

L'invention concerne également une pièce d'horlogerie, par exemple montre bracelet, comprenant un module de commande selon l'invention.

Dans une mode de réalisation, la pièce comprend en outre un mouvement alimenté par une source d'énergie pour indiquer l'heure, ledit module étant autonome en énergie par rapport à la source d'énergie du mouvement.

Selon un mode de réalisation, le fonctionnement du module est indépendant de la pièce d'horlogerie lorsque le module est monté dans la pièce d'horlogerie. Autrement dit, le module est découplé du mouvement de la pièce d'horlogerie lorsque le module est monté dans la pièce d'horlogerie. Par exemple, lorsque la pièce d'horlogerie est une montre, le module est découplé du mouvement de la montre (automatique ou électronique). Le fonctionnement du module n'a pas d'impact sur le fonctionnement du mouvement de la montre. Ainsi, le module n'a pas d'interaction mécanique ou électrique avec le mouvement qu'il soit électronique ou mécanique.

L'invention concerne également un système de communication sans fil entre un module pour pièce d'horlogerie et un dispositif, le système comprenant :
- un module pour pièce d'horlogerie selon l'invention comprenant un émetteur pour émettre un signal,
- un dispositif comprenant un récepteur pour recevoir le signal,
- le système étant caractérisé en ce que, lorsque le signal émis par l'émetteur dudit module est reçu par le récepteur, une action est exécutée sur le dispositif, par exemple pour éteindre le dispositif.

L'invention concerne également une méthode mise en œuvre par un ordinateur, par exemple un téléphone mobile ou smartphone ou dispositif domotique, la méthode comprenant les instructions pour permettre l'exécution d'une action sur un dispositif selon l'invention, ladite action étant commandée par l'émission d'un signal d'un émetteur d'un module selon l'invention, ledit signal étant reçu par le dispositif, la méthode comprenant les étapes suivantes :
- i) activer le récepteur pour lui permettre de recevoir un signal émis par l'émetteur dudit module ;
- ii) traiter le signal émis par le module et reçu par le dispositif pour convertir ledit signal en instructions et déterminer l'action à effectuer ;
- iii) exécuter l'action sur ledit dispositif, l'action consistant par exemple à éteindre le dispositif et/ou allumer le dispositif ;

la méthode mise en œuvre par ordinateur est par exemple un programme informatique qui comprend les étapes nécessaires pour réceptionner le signal, traiter le signal et exécuter l'action correspondant au signal.

Les modes de réalisations décrits pour le module selon la présente invention s'appliquent également au dispositif selon l'invention, à la pièce d'horlogerie selon l'invention, au système selon l'invention et à la méthode mise en œuvre par ordinateur et au programme d'ordinateur, mutatis mutandis et vice versa.

### BRÈVE DESCRIPTION DES FIGURES

D'autres avantages, buts et caractéristiques particulières de l'invention ressortiront de la description non limitative qui suit d'au moins un mode de réalisation particulier du dispositif et du procédé objets de la présente invention, en regard des dessins annexés, dans lesquels
- Les figures 1 et 2 représentent un premier mode de réalisation de l'invention ;
- Les figures 3 et 4 représentent un deuxième mode de réalisation de l'invention ;

### DESCRIPTION D'EXEMPLES DE RÉALISATION DE L'INVENTION11

La présente description est donnée à titre non limitatif, chaque caractéristique d'un mode de réalisation pouvant être combinée à toute autre caractéristique de tout autre mode de réalisation de manière avantageuse. On note dès à présent que les figures ne sont pas à l'échelle.

Dans un premier mode de réalisation de l'invention représenté sur les figures 1 et 2, l'invention est une pièce d'horlogerie 100, en particulier une montre bracelet (le bracelet n'est pas représenté sur les figures 1-2). La figure 1 représente la boite de la montre 100 dont le fond a été retiré pour faire apparaitre les composants de la montre 100.

La montre 100 comprend un module de commande 101 qui est composé d'un générateur d'énergie 102, d'un connecteur 103 et d'un émetteur 104. Dans ce mode de réalisation, le module 101 est configuré pour commander l'exécution d'une action sur un téléphone mobile ou smartphone disposé à proximité (le téléphone mobile ou smartphone n'est pas représenté sur les figures 1-2).

La montre 100 est une montre mécanique automatique comprenant un mouvement 105, les composants du module de commande 101 étant disposés autour du mouvement 105.

Le générateur 102 comprend un bouton poussoir piézoélectrique à récupération d'énergie 106 et un module piézoélectrique 107. L'alimentation par interrupteur piézoélectrique est un système qui génère de l'électricité par la conversion de la force mécanique exercée sur le bouton poussoir en énergie électrique. Cette conversion est effectuée à l'aide d'un composant utilisant l'effet piézoélectrique. Cette solution ne recharge pas en continu mais fonctionne en mode one-shot grâce à une pression unique sur le bouton poussoir pour générer à chaque fois la quantité d'énergie nécessaire à l'émission d'un signal, ledit signal permettant la transmission d'une commande, de préférence une seule commande.

Le module piézoélectrique 107 comporte l'électronique nécessaire à la conversion, au stockage temporaire en vue de la délivrance de l'énergie électrique.

Dans ce premier mode de réalisation, le module 101 comprend en outre une micro-batterie 111 ou un supercondensateur qui assurent le stockage de l'énergie électrique produite nécessaire.

L'utilisation du bouton poussoir piézoélectrique 106 et du module 107 correspondant présente l'avantage d'offrir une très longue durée de vie. Cela permet aussi d'éviter de produire des perturbations électromagnétiques susceptibles d'avoir une influence néfaste sur le mécanisme de la montre mécanique 100, en particulier sur le mouvement 105.

Le module de commande 101 dit piézoélectrique est aussi avantageusement très léger, par exemple entre 5 et 10 g.

L'émetteur 104 du module de commande 101 est composé d'un transducteur piézoélectrique 108 disposé ou collé sur le fond de la boite de montre, comme représenté sur la figure 2. Le transducteur 108 est connecté au générateur d'énergie 102 par le connecteur 103 positionné à côté du mouvement 105. Avantageusement, la boite de montre sert de caisse de résonance pour amplifier l'émission du signal pour augmenter la portée sans impacter l'autonomie du module 101.

Dans ce premier mode de réalisation, le signal est un signal ultrason. Par exemple, le signal est un signal ultrason émis dans une bande de fréquence compris entre 17 kHz et 20 kHz. Dans cette gamme de fréquence, l'oreille humaine ne peut pas les entendre, mais les microphones montés dans les téléphones mobiles par exemple sont capables de capter ces fréquences.

Dans ce premier mode de réalisation, la portée du signal émis est d'environ 6 à 8 mètres.

Lorsqu'un utilisateur actionne le bouton poussoir 106, cela génère une énergie électrique qui est transmise par le générateur 102 vers le transducteur 108 via le connecteur 109. Le transducteur 109 émet un signal ultrason pour commander une action sur le téléphone mobile.

Le dispositif ou téléphone mobile est configuré pour réceptionner le signal. Par exemple, le téléphone mobile comprend un microphone qui agit comme récepteur du signal. Le téléphone comprend en outre des moyens de traitement du signal pour traiter le signal ultrason et exécuter l'action sur le dispositif.

Dans ce premier mode de réalisation, lorsque le signal ultrason est capté et traité par le téléphone mobile, cela permet d'éteindre le téléphone. Autrement dit, lorsque l'utilisateur actionne le bouton poussoir 106, le signal transmis par le module 101 au téléphone permet d'éteindre le téléphone.

Dans un deuxième mode de réalisation de l'invention représenté sur les figures 3 et 4, l'invention est une pièce d'horlogerie 200, en particulier une montre bracelet (le bracelet n'est pas représenté sur les figures 2-4). La figure 2 représente la boite de la montre 200 dont le fond a été retiré pour faire apparaitre les composants de la montre 200.

La montre 200 comprend un module de commande 201 qui est composé d'un générateur d'énergie 202, d'un connecteur 203 et d'un émetteur 204. Dans ce mode de réalisation, le module 202 est configuré pour commander l'exécution d'une action sur un téléphone mobile ou smartphone disposé à proximité (le téléphone mobile ou smartphone n'est pas représenté sur les figures 3-4).

La montre 200 est une montre mécanique automatique comprenant un mouvement 205, les composants du module de commande 201 étant disposés autour du mouvement 205.

Le générateur 202 comprend un bouton poussoir électromagnétique à récupération d'énergie 206 et un module électromagnétique 207.

Le bouton poussoir électromagnétique à récupération d'énergie 206 a un principe de fonctionnement similaire à celui du bouton poussoir piézo-électrique à récupération d'énergie 106. Ce système permet de générer de l'électricité par la conversion de la force mécanique exercée sur le bouton poussoir en énergie électrique. Cette conversion est effectuée à l'aide d'un composant utilisant l'effet électro-magnétique. Cette solution ne recharge pas en continu mais fonctionne en mode one-shot grâce à une pression unique sur le bouton poussoir pour générer à chaque fois la quantité d'énergie nécessaire à l'émission d'un signal, ledit signal permettant la transmission d'une commande, de préférence une seule commande.

Le module électromagnétique 207 comporte l'électronique nécessaire à la conversion, au stockage et à la délivrance de l'énergie électrique.

Dans ce deuxième mode de réalisation, le module 201 comprend en outre une micro-batterie 211 ou un supercondensateur qui assurent le stockage de l'énergie électrique produite nécessaire.

L'émetteur du module de commande 201 est composé d'un circuit électronique de type PCD 208 et d'une antenne 209 disposée ou collée le cadran 210, comme représenté sur la figure 2. L'antenne 209 et le PCB 208 sont connectées au générateur d'énergie 202 par le connecteur 203.

Dans ce deuxième mode de réalisation, le signal est un signal Bluetooth Low Energy (BLE ou LBE).

Ce mode d'émission offre l'avantage d'une portée suffisante pour interagir avec un dispositif comme par exemple un téléphone mobile.

Ce type d'onde bénéficie également d'une relative immunité contre les obstacles physiques entre le module connecté et un smartphone.

La consommation en courant de ce type de système BLE est également basse, par exemple entre 16 et 18 microJ1

Plusieurs modes d'émission en BLE sont envisageables :
- Mode synchrone, fonctionnement Bluetooth classique pour toutes les montres et bracelets connectées ;
- Mode asynchrone (Eddystone ou iBeacon) : mode ou le dispositif (par exemple le smartphone) écoute périodiquement les fréquences Bluetooth pourvoir si un signal compatible est émis.

Lorsqu'un utilisateur actionne le bouton poussoir 206, cela génère une énergie électrique qui est transmise par le bouton poussoir 206 vers l'antenne 209. L'antenne 209 émet un signal LBE pour commander une action sur le téléphone mobile.

Le dispositif ou téléphone mobile est configuré pour réceptionner le signal. Par exemple, le téléphone mobile comprend un récepteur LBE. Le téléphone comprend en outre des moyens de traitement du signal pour traiter le signal LBE et exécuter l'action sur le dispositif.

Dans ce deuxième mode de réalisation, comme pour le premier mode réalisation lorsque le signal LBE est capté et traité par le téléphone mobile, cela permet d'éteindre le téléphone. Autrement dit, lorsque l'utilisateur actionne le bouton poussoir 206, le signal transmis par le module 201 au téléphone permet d'éteindre le téléphone.

### NUMÉRO DE RÉFÉRENCES

- 100: Pièce d'horlogerie selon un premier mode de réalisation
- 101: Module de commande
- 102: Générateur d'énergie
- 103: connecteur
- 104: Émetteur
- 105: Mouvement automatique
- 106: Bouton poussoir piézoélectrique
- 107: Module piézoélectrique
- 108: Transducteur piézoélectrique
- 109: Fond
- 111: Batterie

- 200: Pièce d'horlogerie selon un premier mode de réalisation
- 201: Module de commande
- 202: Générateur d'énergie
- 203: Connecteur
- 204: Émetteur
- 205: Mouvement automatique
- 206: Bouton poussoir électromagnétique
- 207: Module électromagnétique
- 208: Circuit électronique
- 209: Antenne
- 210: Cadran
- 211: Batterie

## Revendications

1. Module de commande (101,201) pour pièce d'horlogerie (100,200) destiné à commander un dispositif par connexion sans fil, le module (101,201) comprenant :
- un générateur d'énergie (102,202) pour générer l'énergie nécessaire à l'émission d'un signal,
- un émetteur (104,204) pour émettre le signal vers ledit dispositif,
- un connecteur (103,203) pour transmettre l'énergie générée depuis le générateur (102,202) vers l'émetteur (104,204),
**caractérisé en ce que** l'émetteur (104,204) est configuré pour émettre un signal permettant de commander l'exécution d'une action sur ledit dispositif et **en ce que** le générateur d'énergie (102,202) est autonome en énergie pour permettre de générer l'énergie suffisante pour l'émission du signal.

2. Module (101,201) selon la revendication 1, dans lequel le module (101,201) est configuré pour établir une connexion unidirectionnelle vers le dispositif pour permettre une commande unidirectionnelle dudit module (101,201) sur ledit dispositif.

3. Module (101,201) selon l'une des revendications 1 ou 2, dans lequel le signal est choisi parmi un signal ultrasons, un signal bluetooth base énergie (LBE), un signal pour réseaux à faible consommation de type LR WPAN (Low Rate Wireless Personal Area Network), un signal pour réseaux à basse consommation et longue distance de type LPWAN (low-power wide-area network).

4. Module (101,201) selon l'une des revendications 1 à 3, dans lequel le générateur d'énergie (102,202) est choisi parmi un interrupteur électromagnétique à récupération d'énergie (206), un interrupteur piézo-électrique à récupération d'énergie (106).

5. Module (101,201) selon l'une des revendications 1 à 4, dans lequel le connecteur (103,203) comprend au moins un élément choisi parmi un circuit de commande, un processeur, un système d'encodage couplé l'émetteur pour émettre un signal encodé.

6. Module (101,201) selon l'une des revendications 1 à 5, dans lequel l'émetteur (104,204) est choisi parmi un transducteur piézoélectrique (108), une puce par exemple Bluetooth ou LR WPAN ou LPWAN, ladite puce étant couplée à un circuit électronique de commande (208) et à une antenne (210).

7. Module (101,201) selon l'une des revendications 1 à 6, dans lequel l'émetteur (104,204) est configuré pour émettre un signal d'une portée d'au moins 5 mètres, de préférence entre 5 et 100 mètres, de préférence entre 5 et 50 mètres, de préférence entre 5 et 10 mètres, de préférence en champ libre.

8. Module (101,201) selon l'une des revendications 1 à 7, dans lequel ladite action est choisie parmi les actions suivantes : allumer et/ou éteindre ledit dispositif, exécuter une action ou fonction, ou suite de fonctions programmé dans le dispositif de réception et exécutable à réception du signal.

9. Module (101,201) selon l'une des revendications 1 à 8, dans lequel le module (101,201) est dimensionné pour être monté dans une boite de montre, de préférence une montre bracelet.

10. Dispositif, par exemple un téléphone mobile ou smartphone ou dispositif domotique, comprenant un récepteur destiné à recevoir un signal émis par un émetteur d'un module selon l'une des revendications 1 à 9, le dispositif comprend un récepteur pour recevoir le signal, des moyens de traitement du signal pour traiter le signal et des moyens pour exécuter l'action sur ledit dispositif.

11. Pièce d'horlogerie (100,200), par exemple montre bracelet, comprenant un module de commande (101,201) selon l'une des revendications 1 à 9.

12. Pièce d'horlogerie (100,200) selon la revendication 11, dans laquelle la pièce comprend en outre un mouvement (105,205) alimenté par une source d'énergie pour indiquer l'heure, ledit module (101,201) étant autonome en énergie par rapport à la source d'énergie du mouvement (105,205).

13. Pièce d'horlogerie (100,200) selon l'une des revendications 11 ou 12, dans laquelle la pièce d'horlogerie (100,200) comprend en outre un mouvement pour indiquer l'heure, ledit module (101,201) étant découplé du mouvement de sorte que le fonctionnement du module (101,201) est indépendant du fonctionnement du mouvement (105,205).

14. Système de communication sans fil entre un module (101,201) pour pièce d'horlogerie et un dispositif, le système comprenant :
- un module (101,201) pour pièce d'horlogerie selon l'une des revendications 1 à 9 comprenant un émetteur (104,204) pour émettre un signal,
- un dispositif comprenant un récepteur pour recevoir le signal,
le système étant **caractérisé en ce que**, lorsque le signal émis par l'émetteur (104,204) dudit module est reçu par le récepteur, une action est exécutée sur le dispositif, par exemple pour éteindre le dispositif.

15. Méthode mise en œuvre par un ordinateur, par exemple un téléphone mobile ou smartphone ou dispositif domotique, la méthode comprenant les instructions pour permettre l'exécution d'une action sur un dispositif selon la revendication 10, ladite action étant commandée par l'émission d'un signal d'un émetteur (104,204) d'un module (104,204) selon l'une des revendications 1 à 9, ledit signal étant reçu par le dispositif, la méthode comprenant les étapes suivantes :
- i) activer le récepteur pour lui permettre de recevoir un signal émis par l'émetteur (104,204) dudit module (101,201) ;
- ii) traiter le signal émis par le module (101,201) et reçu par le dispositif pour convertir ledit signal en instructions et déterminer l'action à effectuer ;
- iii) exécuter l'action sur ledit dispositif, l'action consistant par exemple à éteindre le dispositif et/ou allumer le dispositif ;
